# EUROPÄISCHE PATENTSCHRIFT

(11) **EP 0 781 905 B1**
(45) Veröffentlichungstag und Bekanntmachung des Hinweises auf die Patenterteilung: **24.01.2001**
(21) Anmeldenummer: 96907521.7
(22) Anmeldetag: 03.04.1996
(51) Int. Cl.: F01P 11/06

(54) **VERFAHREN ZUR REINIGUNG VON KREISLÄUFEN VON VERBRENNUNGSMOTOREN**
METHOD FOR CLEANING INTERNAL COMBUSTION ENGINE CIRCUITS
METHODE DE NETTOYAGE POUR CIRCUITS DE MOTEURS A COMBUSTION INTERNE

(30) Priorität: 17.04.1995 ES 9501031 U
(43) Veröffentlichungstag der Anmeldung: 02.07.1997
(73) Patentinhaber: Sanahuja Queralt, Tomas, 43850 Cambrils (ES)
(72) Erfinder: Sanahuja Queralt, Tomas, 43850 Cambrils (ES)
(74) Vertreter: Serwe, Karl-Heinz, Dipl.-Ing.
(86) Internationale Anmeldenummer: ES9600074
(87) Internationale Veröffentlichungsnummer: WO9633341

(56) Entgegenhaltungen:
- EP-A- 0 582 053
- WO-A-94/26431
- US-A- 4 276 914
- US-A- 4 787 348
- US-A- 4 877 043
- US-A- 5 090 458

## Beschreibung

Die Erfindung betrifft ein Verfahren zur Reinigung von Kreisläufen von Verbrennungsmotoren mit Hilfe einer Reinigungsvorrichtung, die eine Saug- und Druckpumpe, einen Filter, einen Behälter, eine Saugöffnung und eine Auslaßöffnung hat.

Bekannt sind derartige Vorrichtungen, die der im Kreislauf eines Verbrennungsmotors, meist eines Automotors, befindlichen Flüssigkeit eine Reihe chemischer Stoffe zusetzen. Die Flüssigkeit und die Stoffe werden dann zusammen mit dem von der Vorrichtung selbst erzeugten Druck oder einfach durch die durch die Wirkung des Verbrennungsmotors bewirkte Umwälzung des Wassers zur Erzielung einer Reinigung durch den Kreislauf bewegt.

Nach einer vorgegebenen Zeit wird ein im Kreislauf des Motors befindlicher Ablaufstopfen entfernt, so daß das Wasser mit oder ohne Hilfe einer Druckpumpe aus dem Inneren des Kreislaufes abläuft, und zwar in der Regel unter das Fahrzeug. Anschließend wird der Ablaufstopfen wieder eingesetzt und der Kreislauf erneut gefüllt, entweder mit Wasser oder mit Wasser und einem geeigneten Zusatzstoff, z.B. einem Frostschutzmittel.

Aus der WO-A-9 426 431 ist eine gattungsgemäße Vorrichtung bekannt, mit deren Hilfe die in einem zu reinigenden Verbrennungsmotor befindliche Flüssigkeit in einen Auffangbehälter gepumpt werden kann. Anschließend wird eine Reinigungsflüssigkeit über die Reinigungsvorrichtung in den zu reinigenden Motor gepumpt. Ist der Motor gereinigt, so wird die Reinigungsflüssigkeit wieder entfernt und die ursprüngliche Flüssigkeit in den Verbrennungsmotor zurückgepumpt.

Die vorliegende Erfindung betrifft ein verbessertes Verfahren zur Reinigung von Kreisläufen von Verbrennungsmotoren, bei dem zunächst die im Inneren des Kreislaufes des Verbrennungsmotors enthaltene Flüssigkeit über die Saugöffnung mit Hilfe der Saug- und Druckpumpe abgesaugt und über den Filter in den Behälter gepumpt wird, die in den Behälter gepumpte Flüssigkeit mit Reinigungsmittel versetzt wird und dann erneut durch die mit der Saug- und Druckpumpe verbundene Auslassöffnung über eine vorgegebene Zeit durch das Innere des zu reinigenden Kreislaufes gepumpt wird.

Vorteilhaft wird die in den zu reinigenden Verbrennungsmotor gepumpte Flüssigkeit über eine vorgegebene Zeit durch das Innere des Verbrennungsmotors gepumpt und wird anschließend die Flüssigkeit mit dem Reinigungsmittel durch die Saugöffnung abgesaugt, wobei die gesamte abgesaugte Flüssigkeit in dem Behälter verbleibt, aus dem sie nach Öffnen eines zugeordneten Ventils durch eine Auslaßöffnung in die Kanalisation oder einen Sammelbehälter abgelassen wird.

Vorzugsweise wird nach dem Entfernen der Flüssigkeit mit den Reinigungsstoffen aus dem Verbrennungsmotor zum Trocknen und Reinigen Luft in das Innere des gereinigten Kreislaufes des Verbrennungsmotors geblasen.

Diese Erfindung findet ihre Anwendung in der mit der Vorrichtung und der Geräteherstellung für die Autozubehörindustrie befaßten Industrie. Das erfindungsgemäße Verfahren zur Reinigung von Kreisläufen von Verbrennungsmotoren ist innerhalb des Industriezweiges, für den sie gedacht ist, neu. Das Verfahren erfüllt alle Anforderungen für eine Motorwäsche in vereinfachter Form.

Die Reinigungsvorrichtung für Kreisläufe von Verbrennungsmotoren besteht aus einem Rahmen, Gehäuse oder Gestell in Form eines Parallelepipedons, mit zugehörigen Rädern zur Bewegung, die von beliebiger Form sein können. Die Vorrichtung kann auch an zwei Stellen der Unterseite zwei Räder und zwei Füße haben, die horizontal in einer Linie mit dem Gestell stehen. An der Vorderseite des Gestells sind zwei Halteplatten angeordnet, an denen die wesentlichen Bestandteile der Öffnungen, die an den Motorkreislauf angeschlossen werden, sowie die zugehörigen Ventile und Regler, zusammen mit einem Filter, befestigt sind.

Über einer horizontal im Gestell angeordneten Tragplatte ist eine Saug- und Druckpumpe angebracht, die mit einer Flüssigkeit in einem über der Saug- und Druckpumpe angeordneten Behälter zusammenwirkt, der mit herkömmlichen Halterungen am Rahmen oder Gestell befestigt ist.

Der zu reinigende Verbrennungsmotor wird unmittelbar über einen Schlauch od.dgl. mit einer der Öffnungen an der Vorderseite der Vorrichtung verbunden. Durch die von der Saug- und Druckpumpe ausgehende Saugwirkung wird die im Kreislauf des Verbrennungsmotors enthaltene Flüssigkeit vollständig abgesaugt. Bevor die abgesaugte Flüssigkeit in den Behälter der Vorrichtung gelangt, wird sie gefiltert, um einen im Kreislauf vorhandenen Schaden feststellen zu können. Bei diesem Reinigungsvorgang können eventuell im Filter vorgefundene Metallreste auf einen Bruch im Kreislauf selbst oder an einem anderen Antriebselement des Fahrzeuges hinweisen. Somit ist es möglich, die Ursache zu beseitigen, bevor schlimmere Schäden entstehen.

Die nach dem Filtern in den Behälter geflossene Flüssigkeit vermischt sich mit der dort bereits vorhandenen Flüssigkeit, wird mit geeigneten Zusatzstoffen versetzt und anschließend langsam in den Motorkreislauf, der gereinigt wird, zurückgepumpt. Die mit einer bestimmten Geschwindigkeit und einer bestimmten Kraft bzw. einem bestimmten Druck während einer vorgegebenen Zeit in den Kreislauf hineingepumpte Flüssigkeit reinigt den Kreislauf und die Kühler. Die Vorrichtung hat einen Manometer und eine Uhr, die sie in Gang setzt und nach Ablauf der vorgegebenen Zeit wieder anhält. Anschließend saugt die Vorrichtung die Flüssigkeit mit den Zusatzstoffen wieder ab, damit mögliche Rückstände langsam ablaufen können. Danach wird der Ausgang des Motors, der als Ablauf benutzt wurde, verschlossen, und der Kreislauf und die Kühler werden mit Wasser gefüllt, so daß der Motor normal arbeiten kann.

Sobald die vorgegebene Zeit für die Reinigung des Motorkreislaufes mit dem Wasser und den Reinigungsstoffen abgelaufen ist, entfernt die Vorrichtung aus dem zu reinigenden Motor und Motorkreislauf sowie den Kühlern jegliche Flüssigkeit, in dem Luft in das Innere des Kreislaufs und die Kühler geblasen wird, um sie vollständig zu reinigen und zu trocknen. Danach werden sie mit Wasser oder mit Wasser mit einem Zusatzstoff, z.B. mit einem Frostschutzmittel gefüllt.

Die Erfindung ist in den Zeichnungen beispielhaft und nicht eingrenzend dargestellt. Es zeigen:
- Fig. 1: eine Vorrichtung zur Durchführung des erfindungsgemäßen Verfahrens in Vorderansicht und
- Fig. 2: die Vorrichtung nach Fig. 1 in Seitenansicht.

Wie die Fig. 1 und 2 zeigen, hat die Vorrichtung zum Reinigen von Kreisläufen von Verbrennungsmotoren einen Rahmen oder ein Gestell 1 in Form eines Parallelepipedons aus in bekannter Weise miteinander verbundenen Winkeleisen oder ähnlichem Material. Das Gestell hat innere Stützelemente 2, die Räder oder Füße oder eine Kombination aus Rädern und Füßen haben, wobei die Räder in eine Richtung laufend angeordnet sind und freilaufend sein können.

Nahe dem unteren Ende des Gestells 1 ist eine Tragplatte mit ihrer Oberfläche horizontal verlaufend in dem Gestell angeordnet. An der Vorderseite des Gestells 1 sind zwei Halteplatten 4 und 4' angeordnet, die einerseits die Vorderseite des Gestells der Vorrichtung abdecken und die andererseits als Halterungen für mehrere Rohrleitungen mit eingebauten Ventilen und Reglern, sowie einem Filter dienen, die an den Verbrennungsmotor, dessen Kreislauf gereinigt werden soll, anschließbar sind.

Vor den Platten 4 und 4' sind mehrere Rohrleitungen mit Saug- und Pumpöffnungen angebracht. Zwei mit dem Rohrleitungssystem verbundene Öffnungen dienen als Auslaßöffnungen 17 und 18 für die aus dem Motorkreislauf durch eine Saugöffnung 19 der entsprechenden Leitung abgesaugte Flüssigkeit. Entweder wird die abgesaugte Flüssigkeit durch die Auslaßöffnung 18 zur Reinigung wieder in den Verbrennungsmotor zurückgepumpt oder sie wird durch die Auslaßöffnung 17 in die Kanalisation oder einen Sammeltank abgelassen.

Ein linker Hahn 15 dient zum Entleeren des Kreislaufs der Vorrichtung. Der linke Hahn 15 öffnet und schließt den Abfluß sowie den Wasserzufluß für einen Hahn 14, so daß das im Motor und in den Kühlern befindliche Reinigungsmittel und Wasser vollständig ausgespült werden können.

Ein mittlerer Hahn 15a reguliert den Druck einer Pumpe 7 für die Motor- und Kühlerwäsche, sowie den Wasserzufluß zum Motor. An dieser Leitung ist ein aus einem Lufteinlaß und einem Manometer 12 bestehendes Gerät 13 angeordnet, das das Entfernen des Wassers aus dem Motor und den Kühlern mit Hilfe von Luft regelt und dafür sorgt, daß das Wasser des Kreislaufs aus dem Inneren des Motors und der Kühler vollständig in den Sammelbehälter der Vorrichtung fließt.

Ein weiterer Hahn 15b ist rechts an der Stirnseite unweit dem Wasserzufluß zum Motor angeordnet. An dieser Leitung befindet sich der Hahn 14 für den Wasserzulauf vom Netz zur Vorrichtung, d.h. zum Wasserbehälter.

Die Vorrichtung zur Durchführung des Verfahrens hat einen Filter 6 für die aus dem Motorkreislauf und den Kühlern stammenden Rückstände, eine Auslaßöffnung 17 für das Wasser von der Vorrichtung zum Motor verbunden mit der Auslaßöffnung 18, und die Saugöffnung 19 für das Wasser aus dem Motor.

Sobald die abgepumpte Flüssigkeit keine Rückstände mehr enthält, die eine Regelwidrigkeit im Motor vermuten lassen, wird während einer vorgegebenen Zeit Wasser in den Kreislauf und die Kühler gepumpt, damit das Wasser dort unmittelbar wirken kann. Diese Flüssigkeit wird anschließend durch die Vorrichtung entfernt, bis eine vollständige Reinigung erreicht und das Innere der Kühler und Kreisläufe völlig trocken ist. Danach wird der Kreislauf mit Wasser oder mit Wasser mit einem Zusatzstoff gefüllt.

Nach Abschluß der Reinigung wird durch Öffnen eines entsprechenden Ventils das im Behälter 5 gesammelte Wasser durch die Ausflußöffnung 17 abgelassen.

## Patentansprüche

1. Verfahren zur Reinigung von Kreisläufen von Verbrennungsmotoren mit Hilfe einer Reinigungsvorrichtung, die eine Saug- und Druckpumpe (7), einen Filter (6), einen Behälter (5), eine Saugöffnung (19) und eine Auslaßöffnung (18) hat, dadurch gekennzeichnet, daß zunächst die im Inneren des Kreislaufs des Verbrennungsmotors enthaltene Flüssigkeit über die Saugöffnung (19) mit Hilfe der Saug- und Druckpumpe (7) abgesaugt und über den Filter (6) in den Behälter (5) gepumpt wird, daß die in den Behälter (5) gepumpte Flüssigkeit mit Reinigungsmitteln versetzt wird und dann erneut durch die mit der Saug- und Druckpumpe (7) verbundene Auslaßöffnung (18) über eine vorgegebene Zeit durch das Innere des zu reinigenden Kreislaufes gepumpt wird.

2. Verfahren nach Anspruch 1, dadurch gekennzeichnet, daß die in den zu reinigenden Verbrennungsmotor gepumpte Flüssigkeit über eine vorgegebene Zeit durch das Innere des Verbrennungsmotors gepumpt wird und daß anschließend die Flüssigkeit mit dem Reinigungsmittel durch die Saugöffnung (19) abgesaugt wird, wobei die gesamte abgesaugte Flüssigkeit im Behälter (5) verbleibt, aus dem sie nach Öffnen eines zugeordneten Ventils durch eine Auslaßöffnung (17) in die Kanalisation oder einen Sammelbehälter abgelassen wird.

3. Verfahren nach Anspruch 2, dadurch gekennzeichnet, daß nach dem Entfernen der Flüssigkeit mit den Reinigungsstoffen aus dem Verbrennungsmotor zum Trocknen und Reinigen Luft in das Innere des gereinigten Kreislaufes des Verbrennungsmotors geblasen wird.

## Claims

1. Method of cleaning internal combustion engine circuits by means of a cleaning device, which has a suction and pressure pump (7), a filter (6), a container (5), a suction port (19) and an outlet port (18),
characterized in that
first of all the fluid contained in the interior of the internal combustion engine circuit is drawn off via the suction port (19) by means of the suction and pressure pump (7) and is pumped via the filter (6) into the container (5),
in that the fluid pumped into the container (5) is mixed with cleaning agents and is then again pumped over a given period of time through the outlet port (18) connected with the suction and pressure pump (7) through the interior of the circuit to be cleaned.

2. Method according to Claim 1,
characterized in that
the fluid pumped into the internal combustion engine to be cleaned is pumped over a given period of time through the interior of the internal combustion engine,
and in that then the fluid with the cleaning agent is drawn off through the suction port (19), all the drawn-off fluid remaining in the container (5), from which, after opening of an associated valve, it is discharged through an outlet port (17) into the sewage system or into a collection container.

3. Method according to Claim 2,
characterized in that,
after removal of the fluid with the cleaning substances from the internal combustion engine, air is blown into the interior of the cleaned circuit of the internal combustion engine for purposes of drying and cleaning.

## Revendications

1. Méthode de nettoyage pour circuits de moteurs à combustion interne au moyen d'un dispositif de nettoyage, ayant une pompe (7) d'aspiration, un filtre (6), un récipient (5), un orifice d'aspiration (19), et un orifice de refoulement (18), caractérisée en ce que le liquide contenu à l'intérieur du circuit du moteur à combustion interne est d'abord aspiré par l'orifice d'aspiration (19) au moyen de la pompe (7), et refoulé dans le récipient (5) à travers le filtre (6), et que le liquide contenu dans le récipient (5) est mélangé avec des moyens de nettoyage, et ensuite renouvelé à travers l'orifice refoulement (18) de la pompe (7) en circulant pendant un temps prédéterminé à l'intérieur du circuit à nettoyer.

2. Méthode selon la revendication 1, caractérisée en ce que le liquide pompé pour le nettoyage du moteur à combustion interne circule pendant un temps prédéterminé à l'intérieur du moteur à combustion interne, et que le liquide est ensuite aspiré avec le moyen de nettoyage à travers l'orifice d'aspiration (19), de manière que la totalité du liquide aspiré reste dans le récipient (5), d'où s'échappe à travers un orifice d'évacuation (17) vers une canalisation ou un réservoir de stockage après ouverture d'un clapet associé.

3. Méthode selon la revendication 2, caractérisée en ce que après l'évacuation du liquide et des matières de nettoyage hors du moteur à combustion, de l'air est insufflé à l'intérieur du circuit nettoyé du moteur à combustion pour le séchage et le nettoyage.
